# FASCICULE DE BREVET EUROPEEN

(11) **EP 0 964 988 B1**
(45) Date de publication et mention de la délivrance du brevet: **29.05.2002**
(21) Numéro de dépôt: 98912542.2
(22) Date de dépôt: 25.02.1998
(51) Int. Cl.: F02D 41/04

(54) **PROCEDE DE REGULATION DE LA RICHESSE D'UN MOTEUR THERMIQUE A INJECTION INDIRECTE**
VERFAHREN ZUR KONTROLLE DER GEMISCHANREICHERUNG BEI INDIREKT EINGESPRITZTEN VERBRENNUNGSMOTOREN
METHOD FOR CONTROLLING THE RICHNESS OF AN INDIRECT INJECTION THERMAL ENGINE

(30) Priorité: 25.02.1997 FR 9702232
(43) Date de publication de la demande: 22.12.1999
(73) Titulaire: RENAULT, 92109 Boulogne-Billancourt (FR)
(72) Inventeur: ANTHOINE, Pierre, F-92500 Rueil Malmaison (FR); REY, Pascal, F-91540 Mennecy (FR); TAUPIN, Jean-Marie, F-92140 Clamart (FR)
(74) Mandataire: Fernandez, Francis Lionel
(86) Numéro de dépôt international: FR9800364
(87) Numéro de publication internationale: WO9838424

(56) Documents cités:
- EP-A- 0 184 626
- EP-A- 0 352 657
- EP-A- 0 594 318
- GB-A- 2 228 592
- JP-A- 8 312 413

## Description

L'invention concerne un procédé de régulation de la richesse d'un moteur thermique, à allumage et injection commandés électroniquement, par correction du phénomène dit de mouillage des parois apparaissant dans le cas d'une injection indirecte du carburant dans les cylindres.

Dans un moteur thermique à injection contrôlée électroniquement, la régulation de richesse, qui est le rapport entre la quantité d'air admise et la quantité de carburant injectée, est destinée à asservir la richesse du mélange injecté à une richesse de consigne variable en fonction des conditions de fonctionnement moteur, ceci même dans le cas de phases transitoires. De plus, pour respecter des normes d'anti-pollution destinées à réduire la pollution due à l'émission de gaz polluants issus de la combustion du mélange air-carburant, il est nécessaire de réguler la richesse du mélange en fonction des conditions de fonctionnement du moteur et de son vieillissement.

Pour assurer une régulation réelle de la richesse à partir d'une richesse de consigne, pour toute variation des paramètres moteur, il faut corriger le phénomène de mouillage des parois qui découle de l'existence d'un volume d'essence qui se dépose sous forme d'un film F, sur la paroi de la pipe d'admission A, entre chaque injecteur I et la ou les soupapes d'admission S du cylindre concerné C, comme le montre la figure 1 qui est une coupe schématique du conduit d'admission du mélange air-carburant au voisinage d'un cylindre. A chaque injection de carburant par l'injecteur, la plus grande partie pénètre directement dans le cylindre, et la partie restante se dépose sur la paroi interne de la pipe d'admission, formant sur la paroi un film d'essence dont une partie pénètre à son tour dans le cylindre par ruissellement et évaporation, lors de l'ouverture de la soupape. Le volume de ce film d'essence a une dynamique propre qui doit être prise en compte dans le calcul du temps d'ouverture des injecteurs, afin d'assurer le suivi de la richesse de consigne. Les principaux paramètres qui régissent les caractéristiques et le comportement du film d'essence sur la paroi interne sont notamment la quantité d'essence Qᵢₙⱼ injectée, la pression collecteur, le débit de l'air dans le conduit d'admission, la température d'eau, le phasage de l'injection.

Lors des phases transitoires du fonctionnement du moteur, cette dynamique du film de carburant conduit à une désadaptation de la richesse dans le cylindre jusqu'à ce que l'équilibre, entre la quantité injectée pénétrant dans le cylindre et la quantité provenant du film, soit à nouveau établi.

Dans la demande de brevet européen publiée sous le numéro 0 569 251 A1, au nom de HONDA, le système d'injection décrit comporte notamment une boucle de correction de richesse par un algorithme P.I.D. (Proportionnel Intégral Différentiel) dont les coefficients sont calibrés en tenant compte de la réponse théorique du mouillage de paroi. La formulation du mouillage consiste à calculer la quantité de carburant à injecter à partir des valeurs, obtenues par calibration, de la quantité de carburant injectée pénétrant directement dans le cylindre et du volume du film pénétrant dans le cylindre.

Ces variables sont cartographiées en fonction de la température de l'eau, de la pression collecteur et du régime du moteur. Le contrôle du moteur tenant compte du phénomène de mouillage des parois consiste à calculer la quantité d'essence à injecter directement à partir de ces variables calibrées. Le principal inconvénient de ce procédé est son manque de souplesse.

L'invention consiste à corriger la présence physique du film de carburant sur la paroi interne du conduit d'admission pour obtenir la quantité de carburant injectée effectivement dans chaque cylindre assurant le contrôle de la richesse du mélange.

Pour cela, l'objet de l'invention est un procédé de régulation de la richesse d'un moteur à combustion interne, avec au moins une chambre de combustion, un circuit collecteur ayant une paroi interne, des moyens d'injection d'essence placés dans ce collecteur, un calculateur électronique de contrôle de l'allumage et de l'injection du moteur en fonction de paramètres de fonctionnement, caractérisé en ce qu'il prend en compte le phénomène physique de mouillage de la paroi interne du conduit d'admission par un film d'essence en ajoutant une correction C_{VF}(n) à la quantité d'essence nominale Qₙₒₘ(n), permettant le suivi d'une consigne de richesse fixée par le calculateur électronique, pour obtenir la quantité d'essence effectivement injectée Qᵢₙⱼ(n) par les injecteurs dans les cylindres, à un instant (n) :${\text{Q}}_{\text{inj}} {\text{(n) = Q}}_{\text{nom}} {\text{(n) + C}}_{\text{VF}} \text{(n),}$ cette correction C_{VF}(n) étant proportionnelle à l'écart entre le volume du film V_{FS}(n) en conditions stabilisées et le volume du film V_{FT}(n) en conditions transitoires :${\text{C}}_{\text{VF}} {\text{(n) = F(n) * [V}}_{\text{FS}} {\text{(n) - V}}_{\text{FT}} \text{(n)]}$ F(n) étant un coefficient de proportionnalité, obtenu par calibration,
et en ce que le volume V_{FS}(n) du film déposé dans des conditions stabilisées est proportionnel à la quantité d'essence nominale Qₙₒₘ(n) :${\text{V}}_{\text{FS}} {\text{(n) = G}}_{\text{n}} {\text{x Q}}_{\text{nom}} \text{(n),}$ G(n) étant un coefficient de proportionnalité de type gain, obtenu par calibration,
et en ce que le volume V_{FT} du film d'essence en conditions transitoires, à l'instant n, est égal au volume V'_{FS}(n) du film en stabilisé filtré à l'instant précédent (n-1).

D'autres caractéristiques et avantages de l'invention apparaîtront à la lecture de la description d'un exemple de réalisation, illustrée par les figures suivantes qui, outre la figure 1, déjà décrite, qui est une coupe schématique du conduit d'admission du mélange air-carburant au voisinage d'un cylindre, sont :
- la figure 2 : le schéma de principe de la correction de la richesse en fonction du phénomène de mouillage des parois, selon l'invention ;
- la figure 3 : le schéma détaillé du procédé de régulation de la richesse selon l'invention ;
- la figure 4 : le modèle du phénomène physique de mouillage des parois ;
- les figures 5a et 5b : la variation de la richesse du mélange air-essence dans un moteur en fonction de la pression collecteur, respectivement sans et avec le procédé selon l'invention.

Comme le montre le schéma de principe de la figure 2, la quantité d'essence qui doit être injectée dans chaque cylindre pour suivre la consigne de richesse, doit correspondre aux variations des paramètres de fonctionnement du moteur, tels que la pression collecteur P_{coll}, le régime N, la température d'eau Tₑₐᵤ, etc ... . Cette quantité d'essence injectée, dite nominale Qₙₒₘ, correspondant au suivi de la consigne de richesse R_{c} en l'absence théorique du phénomène de mouillage, doit subir une correction qui la transforme en quantité d'essence injectée effective Qᵢₙⱼ. A cette dernière quantité Qᵢₙⱼ est ajoutée la prise en compte du phénomène physique de mouillage des parois pour obtenir la quantité d'essence Q_{cyl} réellement introduite dans le cylindre qui assure effectivement le suivi de la consigne de richesse.

Le but du procédé selon l'invention est d'assurer le respect de la richesse de consigne en tenant compte de la dynamique du film d'essence qui se dépose sur les parois du conduit d'admission. La figure 3 est le schéma détaillé du procédé de régulation de la richesse du mélange air-essence selon l'invention, avec la boucle de correction de la quantité d'essence à injecter. La quantité d'essence qui doit être effectivement injectée dans chaque cylindre Qᵢₙⱼ(n), n étant un indice de récurrence lié au fonctionnement du moteur, tel qu'un point mort haut ou un cycle moteur, est égale à la somme de la quantité d'essence nominale Qₙₒₘ(n) à injecter pour suivre la consigne de richesse en fonction des paramètres du moteur, et de la correction C_{VF}(n) mentionnée précédemment selon l'équation E₁ :${\text{(E}}_{\text{1}} {\text{) : Q}}_{\text{inj}} {\text{(n) = Q}}_{\text{nom}} {\text{(n) + C}}_{\text{VF}} \text{(n).}$

Cette correction selon l'invention est basée sur l'évaluation de la quantité d'essence du film sur la paroi dans des conditions de fonctionnement du moteur stabilisées V_{FS} d'une part et dans des conditions transitoires V_{FT} d'autre part, relatives au même point de fonctionnement.
Or, la quantité d'essence V_{FS} correspondant au volume du film déposé sur la paroi interne du conduit, dans des conditions stabilisées, est proportionnelle à la quantité d'essence à injecter pour suivre la consigne de richesse en fonction des paramètres du moteur, selon l'équation E₂ :${\text{(E}}_{\text{2}} {\text{) : V}}_{\text{FS}} {\text{(n) = G(n) * Q}}_{\text{nom}} \text{(n),}$

G(n) étant un coefficient de proportionnalité de type gain, obtenu par calibration.
Cette correction C_{VF}(n) est alors proportionnelle à l'écart entre le volume du film V_{FS}(n) en conditions stabilisées et le volume du film V_{FT}(n) en conditions transitoires :${\text{C}}_{\text{VF}} {\text{(n) = F(n) * [V}}_{\text{FS}} {\text{(n) - V}}_{\text{FT}} \text{(n)]}$

F(n) étant un coefficient de proportionnalité, obtenu par calibration.

De plus, le calcul du volume du film d'essence en conditions transitoires V_{FT} s'appuie sur le calcul d'une variable intermédiaire V'F_{S} correspondant au volume du film en conditions stabilisées filtré selon un filtrage du premier ordre, tel que formulé dans l'équation E₃ :${\text{E}}_{\text{3}} {\text{: V'}}_{\text{FS}} {\text{(n) = V'}}_{\text{FS}} {\text{(n-1) + F(n) * [V}}_{\text{FS}} {\text{(n) - V'}}_{\text{FS}} \text{(n-1)]}$ de sorte que le volume V_{FT}(n) en transitoire, à l'instant n, est égal au volume V'_{FS}(n) du film en stabilisé filtré connu à l'instant précédent n-1 :${\text{(E}}_{\text{4}} {\text{) : V}}_{\text{FT}} {\text{(n) = V'}}_{\text{FS}} \text{(n-1).}$

Chaque valeur du volume filtré V'_{FS} doit être mémorisée pour le calcul de la valeur suivante du volume V_{FT} en transitoire.

Le coefficient F(n) s'apparente à un facteur de filtrage dans le calcul du volume filtré en conditions stabilisées V'_{FS}(n), mais aussi à un gain dans le calcul final de la correction C_{VF}(n) à appliquer à la quantité d'essence nominale Qₙₒₘ(n).

Selon un cas particulier représenté sur la figure 4, le modèle choisi pour représenter le phénomène physique de mouillage des parois du conduit d'admission consiste à définir d'une part, à partir de la quantité d'essence injectée Qᵢₙⱼ(n), à l'instant n du fonctionnement du moteur, une fraction α(n) qui entre directement dans chaque cylindre, la fraction [1 - α(n)] de cette même quantité Qᵢₙⱼ(n) constituant la quantité d'essence qui alimente le film qui se dépose à chaque instant n. D'autre part, on définit à partir du volume d'essence V_{FS} du film déposé sur la paroi interne, une fraction β(n) qui s'arrache de la paroi et entre dans chaque cylindre, par ruissellement notamment.
Ainsi, la quantité d'essence effectivement admise dans chaque cylindre est, selon l'équation E₄ suivante, la somme de la fraction de la quantité injectée par chaque injecteur, soit Q_{cyll}(n) = α(n)*Qᵢₙⱼ(n), et de la fraction du volume du film d'essence, soit Q_{cyl2}(n) = β(n)*V_{FS}(n)${\text{E}}_{\text{4}} {\text{: Q}}_{\text{cyl}} {\text{(n) = Q}}_{\text{cyl1}} {\text{(n) + Q}}_{\text{cyl2}} \text{(n)} {\text{= α(n)*Q}}_{\text{inj}} {\text{(n) + β(n)*V}}_{\text{FS}} \text{(n).}$

La fraction [1-α(n)] de la quantité injectée Qᵢₙⱼ(n) vient alimenter le film d'essence à chaque temps d'injection et compléter la fraction [1-β(n)] du volume du film V_{FS}(n), ce qui génère à l'instant suivant (n+1) un volume V_{FS}(n+1) du film, qui répond à l'équation suivante E₅ :${\text{E}}_{\text{5}} {\text{: V}}_{\text{FS}} {\text{(n+1) = [1-β(n)]*V}}_{\text{FS}} {\text{(n) + [1-α(n)]*Q}}_{\text{inj}} \text{(n)}$

En conditions stabilisées de fonctionnement du moteur, les variables indicées n+1 sont identiques aux variables indicées n, de sorte que l'équilibre du volume d'essence se traduit par l'équation E₆ :${\text{E}}_{\text{6}} {\text{: V}}_{\text{FS}} \text{(n) =} \frac{\text{1-α(n)}}{\text{β(n)}} {\text{* Q}}_{\text{inj}} \text{(n)}$

Par conséquent, en choisissant ce modèle de représentation du phénomène de mouillage décrit par les équations E₄ et E₅ précédentes, on obtient les valeurs des coefficients α(n) et β(n) en fonction des coefficients de gain et de filtrage G(n) et F(n) selon l'invention :$\text{G(n) =} \frac{\text{1-α(n)}}{\text{β(n)}}$ et$\text{F(n) =} \frac{\text{β(n)}}{\text{α(n)}}$

Grâce à l'invention, le phénomène de mouillage des parois est exactement corrigé, quelle que soit la variation des termes α(n) et β(n) avec l'indice n, dans la mesure où le modèle décrit exactement la dynamique du phénomène physique. La formulation de la correction additive C_{VF}(n) appliquée à la quantité d'essence nominale pour obtenir le suivi de la consigne de richesse, supporte tout paramétrage des termes α(n) et β(n) en fonction des paramètres de fonctionnement du moteur en phases transitoires de l'ouverture du papillon d'admission d'air, en phases transitoires de régime, lors des changements de rapport de la boîte de vitesses et de la consigne de richesse. Cette correction en fonction du mouillage des parois présente l'avantage de pouvoir définir le temps d'injection de façon souple, tout en pouvant intervenir de façon différente dans les autres régulations ou corrections effectuées par le calculateur.

Les coefficients α(n) et β(n) étant variables, le modèle du phénomène physique des parois n'est pas linéaire, mais il est fidèlement reproduit grâce aux termes F(n) et G(n) assimilables à un filtrage et à un gain.
La quantité d'essence ajoutée ou retranchée au cours d'une évolution des paramètres du moteur entre deux états 1 et 2 donnés est rigoureusement égale à la variation du volume d'essence du film déposé sur les parois, en conditions stabilisées, entre les deux états :

Un exemple particulier non limitatif d'application du procédé selon l'invention à un moteur à quatre cylindres, consiste à considérer la quantité d'essence nominale Qₙₒₘ proportionnelle à la pression collecteur prédite, à partir de la mesure délivrée par un capteur de pression et en tenant compte du temps de réponse de la chaîne d'acquisition électronique, comme cela est expliqué dans la demande de brevet FR 93 10137 publiée sous le numéro 2 709 151 et à choisir comme paramètres de dépendance pour les coefficients G(n) et F(n), la pression collecteur prédite, le régime moteur et la température d'eau du moteur. Cette paramétrisation est plus souple et plus complète que les paramétrisations proposées dans l'art antérieur. Les coefficients G(n) et F(n) sont calculés à partir de cinq cartographies de variables, la pression collecteur et le régime du moteur entre 0°C et 80°C, et d'une table supplémentaire fonction de la température d'eau entre - 40°C et +120°C.

Les figures 5a et 5b montrent la variation de la richesse du mélange air-carburant en fonction des variations de la pression dans le collecteur P_{coll}, toute chose étant égale par ailleurs respectivement sans et avec le procédé de régulation selon l'invention. Pour une brusque augmentation de la pression collecteur P_{coll} qui entraîne une augmentation de la quantité d'essence nominale Qₙₒₘ, la quantité d'essence sortant des injecteur Qᵢₙⱼ est égale à la quantité nominale Qₙₒₘ sans correction, alors qu'avec la correction réalisée par le procédé selon l'invention, elle décroît après un pic d'augmentation, pour se stabiliser à nouveau à Qₙₒₘ. La quantité d'essence réellement introduite dans chaque cylindre Q_{cyl} augmente progressivement sans correction et ne permet pas d'obtenir un suivi de la consigne de richesse Rc, alors qu'avec la correction, elle est égale à la quantité nominale Qₙₒₘ pour que la richesse soit égale à la richesse de consigne.

Un second exemple particulier, non limitatif, d'application du même procédé consiste à considérer la quantité d'essence nominale Qₙₒₘ proportionnelle au débit d'air reconstitué, prenant en compte le remplissage moteur, la température d'air et la pression collecteur prédite. Dans ce cas, les paramètres de dépendance pour les coefficients F(n) et G(n) sont la pression collecteur prédite, le régime moteur et la température d'eau. Entre 0°C et 80°C de température d'air, les coefficients F(n) et G(n) sont calculés à partir de cinq cartographies avec comme variables la pression collecteur prédite et le régime moteur.

L'indifférence vis-à-vis de la paramétrisation permet une grande souplesse de la correction du mouillage sans changer l'implantation et le mode de calcul, mais uniquement par l'évolution de la définition du gain et du filtrage. Le volume du film est à chaque fois explicitement calculé.

## Revendications

1. Procédé de régulation de la richesse d'un moteur à combustion interne, avec au moins une chambre de combustion, un circuit collecteur ayant une paroi interne, des moyens d'injection d'essence placés dans ce collecteur, un calculateur électronique de contrôle de l'allumage et de l'injection du moteur en fonction de paramètres de fonctionnement, prenant en compte le phénomène physique de mouillage de la paroi interne du conduit d'admission par un film d'essence, **caractérisé en ce qu'**il consiste à ajouter une correction [C_{VF}(n)] à la quantité d'essence nominale [Qₙₒₘ(n)], permettant le suivi d'une consigne de richesse fixée par le calculateur électronique, pour obtenir la quantité d'essence effectivement injectée [Qᵢₙⱼ(n)] par les injecteurs dans les cylindres, à un instant (n) :${\text{Q}}_{\text{inj}} {\text{(n) = Q}}_{\text{nom}} {\text{(n) + C}}_{\text{VF}} \text{(n),}$ cette correction [C_{VF}(n)] étant proportionnelle à l'écart entre le volume du film [V_{FS}(n)] en conditions stabilisées et le volume du film [V_{FT}(n)] en conditions transitoires :${\text{C}}_{\text{VF}} {\text{(n) = F(n) * [V}}_{\text{FS}} {\text{(n) - V}}_{\text{FT}} \text{(n)]}$ [F(n)] étant un coefficient de proportionnalité, obtenu par calibration,
et **en ce que** le volume [V_{FS}(n)] du film déposé dans des conditions stabilisées est proportionnel à la quantité d'essence nominale [Qₙₒₘ(n)] :${\text{V}}_{\text{FS}} {\text{(n) = G(n) x Q}}_{\text{nom}} \text{(n),}$ [G(n)] étant un coefficient de proportionnalité de type gain, obtenu par calibration,
et **en ce que** le volume [V_{FT}(n)] du film d'essence en conditions transitoires, à l'instant (n), est égal au volume (V'_{FS}(n)] du film en conditions stabilisées, filtré à l'instant précédent (n-1).

2. Procédé de régulation selon la revendication 1, **caractérisé en ce que** le volume du film [V_{FT}(n)], à l'instant (n) en conditions transitoires de fonctionnement du moteur, est égal au volume du film [V'_{FS}(n-1)] en conditions stabilisées, filtré à l'instant précédent (n-1) selon un filtrage du premier ordre${\text{V}}_{\text{FT}} {\text{(n) = V'}}_{\text{FS}} \text{(n-1)}$ et${\text{V'}}_{\text{FS}} {\text{(n) = V'}}_{\text{FS}} {\text{(n-1) + F(n) * [V}}_{\text{FS}} {\text{(n) - V'}}_{\text{FS}} \text{(n-1)]}$ avec [F(n)] : coefficient de filtrage obtenu par calibration.

3. Procédé de régulation selon la revendication 2, **caractérisé en ce que** chaque valeur du volume du film d'essence filtré [V'_{FS}(n)] en conditions stabilisées doit être mémorisée pour le calcul de la valeur suivante du volume [V_{FT}(n)] du film en conditions transitoires.

4. Procédé de régulation selon l'une des revendications 1 à 3, **caractérisé en ce que**, dans le cas où le phénomène physique de mouillage des parois du conduit d'admission est défini par le volume [V_{F}(n+1)] du film à un instant (n+1), qui est égal à la somme d'une fraction [1 - α(n)] de la quantité d'essence injectée [Qᵢₙⱼ(n)] par les injecteurs et d'une fraction [1-β(n)] du volume du film [V_{FS}(n)] restant déposé sur la paroi après chaque injection :${\text{V}}_{\text{FS}} {\text{(n+1) = [1-β(n)]*V}}_{\text{FS}} {\text{(n) + [1-α(n)]*Q}}_{\text{inj}} \text{(n)}$ et${\text{V}}_{\text{FS}} \text{(n) =} \frac{\text{1-α(n)}}{\text{β(n)}} {\text{* Q}}_{\text{inj}} \text{(n),}$ les coefficients de gain [G(n)] et de filtrage [F(n)], obtenus par calibration, permettent d'obtenir les valeurs des coefficients [α(n)] et [β(n)] :$\text{G(n) =} \frac{\text{1-α(n)}}{\text{β(n)}}$ et$\text{F(n) =} \frac{\text{β(n)}}{\text{α(n)}}$

5. Procédé de régulation selon l'une des revendications 1 à 4, **caractérisé en ce qu'**il considère la quantité d'essence nominale [Qₙₒₘ(n)] proportionnelle à la pression collecteur prédite et choisit la pression collecteur prédite, le régime moteur et la température d'eau du moteur comme paramètres de dépendance pour les coefficients [G(n)] et [F(n)].

6. Procédé de régulation selon l'une des revendications 1 à 4, **caractérisé en ce qu'**il consiste à considérer la quantité d'essence nominale (Qₙₒₘ(n)] proportionnelle au débit d'air reconstitué, prenant en compte la pression collecteur prédite, le remplissage moteur et la température d'air et choisit la pression collecteur prédite, le régime moteur et la température d'eau comme paramètres de dépendance pour les coefficients [F(n)] et [G(n)].

7. Procédé de régulation selon l'une des revendications 1 à 6, **caractérisé en ce que** l'instant (n) est un indice de récurrence lié au fonctionnement du moteur, tel qu'un point mort haut ou un cycle moteur.

## Patentansprüche

1. Verfahren zur Regelung der Anreicherung eines Verbrennungsmotors, der mindestens eine Verbrennungskammer aufweist, einen Einlasskreis mit einer Innenwand, eine im Einlass angeordnete Einspritzanordnung für Benzin, einen elektronischen Rechner zur Steuerung der Zündung und der Einspritzung des Motors als Funktion der Betriebsparameter unter Berücksichtigung des tatsächlichen Vorhandenseins einer Benetzung der Innenwand der Einlassleitung durch eine Benzinschicht, **dadurch gekennzeichnet, dass** es darin besteht, dass eine Korrektur [C_{VF}(n)] zur nominalen Benzinmenge [Qₙₒₘ(n)] hinzugefügt wird, die es ermöglicht, einem vom elektronischen Rechner festgelegten Sollwert der Anreicherung zu folgen um die effektiv von den Einspritzdüsen in die Zylinder eingespritzte Benzinmenge Qᵢₙⱼ(n) zu erhalten zum Zeitpunkt (n):${\text{Q}}_{\text{inj}} {\text{(n) = Q}}_{\text{nom}} {\text{(n) + C}}_{\text{VF}} \text{(n)}$ wobei diese Korrektur [C_{VF}(n)] proportional ist zum Unterschied zwischen dem Volumen [V_{FS}(n)] der Schicht bei stabilisierten Bedingungen und dem Volumen ]V_{FT}(n)] der Schicht bei Übergangsbedingungen:${\text{C}}_{\text{VF}} {\text{(n) = F(n) * [ V}}_{\text{FS}} {\text{(n) - V}}_{\text{FT}} \text{(n) ]}$ wobei [F(n)] ein Proportionalitätsfaktor ist, der durch Eichung erhalten wird
und dass das bei stabilisierten Bedingungen abgeschiedene Volumen [V_{FS}(n)] der Schicht proportional zur nominalen Benzinmenge [Qₙₒₘ(n)] ist:${\text{V}}_{\text{FS}} {\text{(n) = G(n) x Q}}_{\text{nom}} \text{(n) ,}$ wobei [G(n)] ein Proportionalitätsfaktor der Verstärkung ist, der durch Eichung erhalten wird,
und dass das Volumen [V_{FT}] der Schicht aus Benzin bei Übergangsbedingungen zum Zeitpunkt (n) gleich dem gefilterten Volumen [V'_{FS}(n)] der Schicht bei stabilisierten Bedingungen ist zum vorhergehenden Zeitpunkt (n - 1).

2. Verfahren zur Regelung nach Anspruch 1, **dadurch gekennzeichnet, dass** das Volumen der Schicht [V_{FT}(n)] zum Zeitpunkt (n) bei Übergangsbedingungen des Motorbetriebs gleich dem Volumen der Schicht [V'_{FS}(n-1)] bei stabilisierten Bedingungen ist, das zum vorhergehenden Zeitpunkt (n-1) gemäss einem Filterverfahren der ersten Ordnung gefiltert worden ist:${\text{V}}_{\text{FT}} {\text{(n) = V'}}_{\text{FS}} \text{(n-1)}$ und${\text{V'}}_{\text{FS}} {\text{(n) = V'}}_{\text{FS}} {\text{(n-1) + F(n) * [V}}_{\text{FS}} {\text{(n) - V'}}_{\text{FS}} \text{(n-1)],}$ wobei [F(n)] ein Koeffizient der Filterung ist, der durch Eichung erhalten wird.

3. Verfahren zur Regelung nach Anspruch 2, **dadurch gekennzeichnet, dass** jeder gefilterte Wert des Volumens [V'_{FS}(n)] der Benzinschicht bei stabilisierten Bedingungen abgespeichert werden muss zur Berechnung des nachfolgenden Wertes des Volumens [V_{FT}(n)] der Schicht bei Übergangsbedingungen.

4. Verfahren zur Regelung nach einem der Ansprüche 1 bis 3, **dadurch gekennzeichnet, dass** in dem Fall, in dem das tatsächliche Vorhandensein der Benetzung der Wände der Einlassleitung definiert ist durch das Volumen [V_{F}(n+1)] der Schicht zum Zeitpunkt (n+1), das gleich ist der Summe aus einem Bruchteil [1-α(n)] der durch die Einspritzdüsen eingespritzten Benzinmenge [Qᵢₙⱼ(n)] und aus einem Bruchteil [1-β(n)] des auf der Wand nach jeder Einspritzung verbleibenden abgeschiedenen Volumens [V_{FS}(n)]:${\text{V}}_{\text{FS}} {\text{(n+1) = [ 1 - β(n) ]*V}}_{\text{FS}} {\text{(n) + [ 1 - α(n) ]*Q}}_{\text{inj}} \text{(n)}$${\text{V}}_{\text{FS}} \text{(n) =} \frac{\text{1 - α(n)}}{\text{β(n)}} {\text{* Q}}_{\text{inj}} \text{(n)}$ wobei die Koeffizienten der Verstärkung [G(n)] und der Filterung [F(n)] durch Eichung erhalten werden, es ermöglicht wird, die Werte der Koeffizienten [α(n)] und [β(n)] zu bestimmen:$\text{G(n) =} \frac{\text{1 - α(n)}}{\text{β(n)}}$ und$\text{F(n) =} \frac{\text{β(n)}}{\text{α(n)}}$

5. Verfahren zur Regelung nach einem der Ansprüche 1 bis 4, **dadurch gekennzeichnet, dass** es die nominale Benzinmenge [Qₙₒₘ(n] als proportional zum Ansaugdruck ansieht und den Ansaugdruck, die Motordrehzahl und die Wassertemperatur des Motors als Parameter für die Abhängigkeit der Koeffizienten [G(n)] und [F(n)] auswählt.

6. Verfahren zur Regelung nach einem der Ansprüche 1 bis 4, **dadurch gekennzeichnet, dass** es darin besteht, die nominale Benzinmenge [Qₙₒₘ(n)] als proportional zur wiederhergestellten Luftmenge anzusehen unter Berücksichtigung des Ansaugdrucks, des Füllgrades des Motors und der Lufttemperatur und dass es den Ansaugdruck, die Motordrehzahl und die Wassertemperatur als Parameter für die Abhängigkeit der Koeffizienten [F(n)] und [G(n)] auswählt.

7. Verfahren zur Regelung nach einem der Ansprüche 1 bis 6, **dadurch gekennzeichnet, dass** der Zeitpunkt (n) ein wiederkehrender Index ist, der an den Betrieb des Motors gebunden ist, wie zum Beispiel ein oberer Totpunkt oder ein Motorzyklus.

## Claims

1. Method for regulating the richness of an internal combustion engine with at least one combustion chamber, a manifold circuit having an internal wall, petrol injection means positioned in said manifold, an electronic computer for controlling the engine ignition and injection according to operating parameters, taking into account the physical phenomenon of wetting of the internal wall of the inlet manifold by a film of petrol, **characterised in that** it consists of adding a correction [C_{VF}(n)] to the nominal quantity of petrol [Qₙₒₘ(n)] allowing compliance with a reference richness fixed by the electronic computer, in order to give the quantity of petrol effectively injected [Qᵢₙⱼ(n)] by the injectors into the cylinders at an instant (n):${\text{Q}}_{\text{inj}} {\text{(n) = Q}}_{\text{nom}} {\text{(n) + C}}_{\text{VF}} \text{(n),}$ this correction [C_{VF}(n)] being proportional to the difference between the volume of the film [V_{FS}(n)] in stable conditions and the volume of the film [V_{FT}(n)] in transient conditions:${\text{C}}_{\text{VF}} {\text{(n) = F(n) * [V}}_{\text{FS}} {\text{(n) - V}}_{\text{FT}} \text{(n)]}$ [F(n)] being a proportional coefficient obtained by calibration,
and **in that** the volume [V_{FS}(n)] of the film deposited in stable conditions is proportional to the nominal quantity of petrol [Qₙₒₘ(n)]:${\text{V}}_{\text{FS}} {\text{(n) = G(n) x Q}}_{\text{nom}} \text{(n),}$ [G(n)] being a proportional coefficient of the gain type, obtained by calibration,
and **in that** the volume (V_{FT}(n)] of the film of petrol in transient conditions, at the instant (n) equals the volume [V'_{FS}(n)] of the film in stable conditions, filtered at the previous instant (n-1).

2. Method for regulating according to claim 1, **characterised in that** the volume of the film [V_{FT}(n)] at the instant (n) in transient engine operating conditions equals the volume of the film [V'_{FS}(n-1)] in stable conditions, filtered at the previous instant (n-1) according to a first order filtering:${\text{V}}_{\text{FT}} {\text{(n) = V'}}_{\text{FS}} \text{(n-1)}$ and${\text{V'}}_{\text{FS}} {\text{(n) = V'}}_{\text{FS}} {\text{(n-1) + F(n) * [V}}_{\text{FS}} {\text{(n) - V'}}_{\text{FS}} \text{(n-1)]}$ with [F(n)] : filter coefficient obtained by calibration.

3. Method for regulating according to claim 2, **characterised in that** each filtered value of the volume of the film of petrol [V'_{FS}(n)] in stable conditions has to be stored for calculation of the following value of the volume [V_{FT}(n)] of the film in transient conditions.

4. Method for regulating according to one of claims 1 to 3, **characterised in that** where the physical phenomenon of wetting of the walls of the inlet manifold is defined by the volume [V_{F}(n+1)] of the film at an instant (n+1) that is equal to the sum of a fraction [1-α(n)] of the quantity of petrol injected [Qᵢₙⱼ(n)] by the injectors and a fraction [1-β(n)] of the volume of the film [V_{FS}(n)] remaining deposited on the wall after each injection:${\text{V}}_{\text{FS}} {\text{(n+1)= [1-(β(n)] * V}}_{\text{FS}} {\text{(n) + [1-α(n)] * Q}}_{\text{inj}} \text{(n)}$ and${\text{V}}_{\text{FS}} \text{(n) =} \frac{\text{1-α(n)}}{\text{β(n)}} {\text{* Q}}_{\text{inj}} \text{(n)}$ the coefficients of gain [G(n)] and of filtering [F(n)] obtained by calibration allow the values of the coefficients [α(n)] and [β(n)] to be obtained:$\text{G(n)=} \frac{\text{1-α(n)}}{\text{β(n)}}$ and$\text{F(n)=} \frac{\text{β(n)}}{\text{α(n)}}$

5. Method of regulating according to one of claims 1 to 4, **characterised in that** it takes into consideration the nominal quantity of petrol [Qₙₒₘ(n)] proportional to the predicted manifold pressure, and selects the predicted manifold pressure, the engine speed and the engine water temperature as dependency parameters for the coefficients [G(n)] and [F(n)].

6. Method of regulating according to one of claims 1 to 4, **characterised in that** it consists of taking into consideration the nominal quantity of petrol [Qₙₒₘ(n)] proportional to the amount of reconstituted air, taking into account the predicted manifold pressure, the engine filling and the air temperature, and selects the predicted manifold pressure, the engine speed and the water temperature as dependency parameters for the coefficients [F(n)] and [G(n)].

7. Method for regulating according to one of claims 1 to 6, **characterised in that** the instant (n) is an index of recurrence linked to the operation of the engine, such as a top dead centre or an engine cycle.
